# EUROPÄISCHE PATENTANMELDUNG

(11) **EP 0 332 093 A1**
(43) Veröffentlichungstag der Anmeldung: **13.09.1989**
(21) Anmeldenummer: 89103830.9
(22) Anmeldetag: 04.03.1989
(51) Int. Cl.: B08B 15/00

(54) **Schadstoffabsaugeinrichtung**

(30) Priorität: 05.03.1988 DE 3807279
(71) Anmelder: AL-KO ENTSORGUNGS-GERÄTE UND -SYSTEME GMBH, D-8871 Kötz 2 (DE)
(72) Erfinder: Wilhelm, Richard P. Dipl.-Ing., D-8871 Reisensburg (DE); Baller, Gerd Dr.-Ing., D-4030 Ratingen 1 (DE)
(74) Vertreter: Munk, Ludwig, Dipl.-Ing.

(57) **Zusammenfassung**

Bei einer Einrichtung zum Absaugen von Schadstoffen an wenigstens zwei Schadstofferfassungsstellen (11), umfassend wenigstens einen Ventilator (15) und einen Schadstoffilter (18) mit Schadstoffsammelbehälter (20) beziehungsweise Schadstoffübergabe, Verbindungsleitungen (12) zwischen den Schadstofferfassungsstellen (11) und der Absaugeinrichtung sowie eine Abluftwegführung (19) soll der Energieverbrauch dem jeweiligen Betriebszustand der Schadstofferfassungsstellen (11) anpaßbar sein. Hierzu ist vorgesehen, daß Ventilator (15), Schadstoffilter (18) und Schadstoffsammelbehälter (20) beziehungsweise Schadstoffübergabe eine Baueinheit (10) bilden und die Baueinheit (10) mehrere Leitungsanschlüsse aufweist, an welche zugeordnete Schadstofferfassungsstellen (11) mit jeweils einzeln zugeordneten Verbindungsleitungen (12) unmittelbar angeschlossen sind.

## Beschreibung

Die Erfindung betrifft eine Einrichtung zum Absaugen von Schadstoffen an wenigstens zwei Schadstofferfassungsstellen, umfassend wenigstens einen Ventilator und einen Schadstoffilter mit Schadstoffsammelbehälter beziehungsweise Schadstoffübergabe, Verbindungsleitungen zwischen den Schadstofferfassungsstellen und der Absaugeinrichtung sowie eine Abluftwegführung.

Das Problem der Schadstoffabsaugung und der dazu bekanntgewordene Stand der Technik seien am Beispiel der Schadstoffabsaugung an Holzverarbeitungsmaschinen erläutert, bei denen Späne und Stäube in jeweils unterschiedlicher Konfiguration anfallen. In diesem Zusammenhang ist bei der zentralen Absaugung von zwei oder mehr Holzverarbeitungsmaschinen bisher so verfahren worden, daß die Holzverarbeitungsmaschinen über einzelne Stichleitungen an eine Sammelleitung angeschlossen sind, wobei diese Sammelleitung von einem Ventilator beaufschlagt ist und in eine Schadstoffabscheidung mündet.

Mit einer derartigen Anordnung ist im wesentlichen der Nachteil verbunden, daß die Strömungsgeschwindigkeit in der Sammelleitung von der Zahl der zugeschalteten Maschinen abhängig ist, so daß auch bei beispielsweise nur einer laufenden Maschine eine ausreichende Transportgeschwindigkeit in der für die Erfassung der maximalen Absaugleistung vergleichsweise groß zu dimensionierenden Sammelleitung gewährleistet sein muß. Dies wird entweder erreicht durch ein entsprechend hohes Absaugvolumen an der einen laufenden Maschine oder aber durch weitere Luftzufuhr über zuschaltbare Luftwege, wobei der Ventilator jeweils die mindestens zu bewegende Luftmenge fördern muß. Hiermit ist ein erheblicher und gemessen am einzelnen Betriebszustand zu hoher Stromverbrauch der Schadstoffabsaugung verbunden.

Der Erfindung liegt daher die Aufgabe zugrunde, eine Einrichtung der eingangs genannten Art so zu verbessern, daß insbesondere der Energieverbrauch der Schadstoffabsaugung dem jeweiligen Betriebszustand besser angepaßt und im übrigen auch der absaugtechnische Wirkungsgrad der Schadstoffabsaugung verbessert ist.

Die Lösung dieser Aufgabe ergibt sich einschließlich vorteilhafter Ausgestaltungen und Weiterbildungen aus dem Inhalt der Patentansprüche, welche dieser Beschreibung vorangestellt sind.

Die Erfindung sieht vor, die erforderlichen Aggregate für die Absaugeinrichtung in einer gemeinsamen Baueinheit anzuordnen und die Baueinheit mit mehreren Leitungsanschlüssen auszustatten, an welche die zugeordneten Schadstofferfassungsstellen mit jeweils einzeln zugeordneten Verbindungsleitungen unmittelbar angeschlossen sind. Damit ist zunächst der Vorteil verbunden, daß mehreren Schadstofferfassungsstellen eine zentrale Absaugeinheit als Modul zuordnenbar ist, daß jedoch die Verbindungsleitungen zwischen der jeweiligen Schadstofferfassungsstelle und der Absaugeinrichtung nur auf die der jeweiligen Benutzungsart entsprechende Luftmenge ausgelegt zu sein brauchen, und daß die einzelnen Schadstofferfassungsstellen parallel und einander nicht beeinflussend an die Absaugeinrichtung anschließbar sind. Der Anschluß jeder Schadstofferfassungsstellen erfolgt erst in der Baueinheit über die Öffnungs- bzw. Schließbewegung eines Verschlußorgans, das, von der abzusaugenden Erfassungsstelle angesteuert, die Verbindung der einzelnen Leitung zu einem Sammeltrichter regelt, an welchem der Ventilator anliegt.

Im Hinblick auf eine weitere Optimierung des Energieverbrauchs ist in vorteilhafter Weise vorgesehen, den Ventilator entsprechend den einzelnen anfallenden Betriebszuständen in seiner Förderleistung regelbar auszulegen, so daß je nach dem Luftbedarf der zugeschalteten Einzelleitungen der vom Ventilator zu erbringende Absaugvolumenstrom einstellbar ist. Hierzu kann die Regelung des Ventilatorantriebs entweder mit den einzelnen Schadstofferfassungsstellen oder mit den Verschlußorganen steuerungsmäßig gekoppelt oder über den Unterdruck im Sammeltrichter gesteuert sein.

Mit der erfindungsgemäßen Absaugeinrichtung ist der weitere Vorteil verbunden, daß die jeweiligen Steuer vorgänge rechnerisch so vorhergesehen und eingestellt werden können, daß auch eine Änderung der Betriebszustände leicht durch eine Änderung der Vorgabedaten ausgeglichen werden kann.

Erfindungsgemäß ist bei einem Ausführungsbeispiel vorgesehen, zwischen Ventilator und Schadstoffilter noch eine Vorabscheidung des Schadstoffes mittels eines Zyklons oder Beruhigungszone für den Luftstrom anzuordnen. Da auch der Schadstoffsammelbehälter in Verbindung mit dem Schadstoffilter in dem gemeinsamen Gehäuse angeordnet ist, ist in vorteilhafter Weise eine staubfreie Auswechslung bzw. Entleerung des Behälters möglich. Hierzu kann ferner vorgesehen sein, den Schadstoffbehälter mit einer Füllstandsanzeige zu versehen, die so programmierbar ist, daß bei Erreichen der in Abhängigkeit von der Art des abzusaugenden Schadstoffes maximal zulässigen Aufbewahrungsmenge ein Abschalten der Absaugeinrichtung mit Stillsetzen der daran angeschlossenen Schadstofferfassungsstellen erfolgt.

Die kompakte Ausführung der Absaugeinrichtung als Baueinheit mit allen zugehörigen Aggregaten erlaubt ferner in vorteilhafter Weise eine einfache regelungstechnische Überwachung aller Funktionen, so daß auftretende Betriebsstörungen an einem zentralen Steuer- und Überwachungspult sichtbar gemacht werden und die Steuerung der Anlage somit vereinfacht werden kann. In gleicher Weise ist es hinsichtlich der Überwachung der Anlage möglich, Funktions- und Kontrollläufe einzustellen und so auf einfache Art die erforderlichen Sicherheitsproben durchzuführen, wobei jeweils sich zeigende Störzustände unmittelbar angezeigt werden.

Die kompakte Ausführung der Baueinheit in einem vorteilhaften schallgedämmten Gehäuse erlaubt es ferner, je nach Anzahl der an einem Gehäuse anzuschließenden Schadstofferfassungsstellen auch mehrere Module mit zugeordneten Maschinengruppen in einer Werkstatt anzuordnen und diese einzelnen Absaugeinrichtungen im Hinblick auf die Ableitung der Abluft oder auch die zentrale Abförderung des herausgefilterten Schadstoffes durch Ringleitungen zu verbinden oder in anderer Weise funktionell aneinander zu koppeln, so daß eine Zusammenschaltung mehrerer Absaugeinrichtungen den Wirkungsgrad der gesamten Schadstofferfassung verbessert.

In der Zeichnung ist eine erfindungsgemäße Absaugeinrichtung in schematischer Darstellung dargestellt.

Die Funktionsteile der Absaugeinrichtung sind in einem gemeinsamen modulartigen Gestell oder Gehäuse 10 angeordnet, wobei bei dem dargestellten Ausführungsbeispiel drei Schadstofferfassungsstellen 11 an die Absaugeinrichtung 10 angeschlossen sind. Jede Schadstofferfassungsstelle 11 ist über eine eigene und nur ihr zugeordnete Verbindungsleitung 12 an die Absaugeinrichtung 10 angeschlossen, und die einzelnen Leitungen 12 münden in einen im Gehäuse 10 angeordneten Sammeltrichter 13. An den Übergängen der Leitungen 12 in den Sammeltrichter 13 sind öffen- und schließbare Verschlußorgane 14 angeordnet, mittels derer die Schadstofferfassungsstellen 11 an den Sammeltrichter 13 zuschaltbar oder davon trennbar sind. Ein in seiner Leistung regelbarer Ventilator 15 liegt am Sammeltrichter 13 an.

Der Sammeltrichter 13 mündet in den Ventilator 15, der mit einem Vorabscheider 16 eine bauliche Einheit bildet. Der Vorabscheider kann als Zyklon oder als Beruhigungsraum ausgebildet sein. Der Vorabscheider 16 ist mit einem Schadstoffilter 18 verbunden. Vom Schadstoffilter 18 führen zwei Abluftleitungen 19 aus dem Gehäuse 10 heraus.

Unter dem Vorabscheider 16 ist ein Schadstoffsammelbehälter 20 angeordnet, der seinerseits eine Füllstandsanzeige aufweist, die in dem dargestellten Ausführungsbeispiel als Waage 21 ausgebildet ist.

An Stelle des Schadstoffsammelbehälters 20 kann unterhalb des Vorabscheiders 16 alternativ auch eine Schadstoffübergabeeinrichtung angeordnet sein, die beispielsweise als Lappenventil oder Zellenradschleuse ausgebildet ist. Damit kann der Schadstoff in vorteilhafter Weise beispielsweise an ein Ringluftsystem zum Abtransport übergeben werden, an das im Rahmen einer größeren Fertigungsstätte auch mehrere Absaugeinrichtungen anschließbar sind.

Das Gehäuse 10 weist schließlich noch ein Schalttableau 22 auf, von dem aus die Meß-, Regel- und Rechenoperationen für die Funktionsteile der Absaugeinrichtung 10 steuerbar sind. Insofern ist die Absaugeinrichtung 10 in sich unabhängig von weiteren Anschlüssen und bedarf lediglich der Zufuhr an elektrischer Versorgungsenergie und Druckluft.

Ferner ist das untere Rohr des Sammeltrichters 13 als Schalldämpfer ausgebildet, wodurch letzterer für alle angeschlossenen Verbindungsleitungen wirksam ist.

Im Betrieb der Absaugeinrichtung 10 werden jeweils über die Verschlußorgane 14 nur diejenigen Schadstofferfassungsstellen 11 an das Sammelrohr 13 mit anliegendem Ventilator-Unterdruck angeschlossen, bei denen auch tatsächlich ein Erfassungsbedarf besteht. Sofern die Schadstofferfassungsstellen 11 unmittelbar mit dem in seiner Leistung regelbaren Ventilator 15 steuerungsmäßig verknüpft sind, wird vom Ventilator 15 auch nur das Luftvolumen abgesaugt, welches dem jeweiligen Betriebszustand der angeschlossenen Schadstofferfassungsstelle entspricht.

Die abgesaugte Luft gelangt über die Vorabscheidung 16 und den Filter 18 in eine der Abluftleitungen 19 und kann von dort je nach Betriebserfordernis entweder ganz oder teilweise ins Freie geführt oder in die Werkstatt zurückgeführt werden.

Die Abluftleitungen sind über ein Verschlußorgan 17 in der Art steuerbar, daß die Abluft sowohl ins Freie wie auch in die Werkstatt gegeben werden kann; die Steuerung des Verschlußorganes 17 erlaubt es ferner, einen Mischluftbetrieb einzustellen, bei dem die Abluft teilweise sowohl in die Werkstatt als auch ins Freie geführt wird. Die Stellung des Verschlußorgans ist in vorteilhafter Weise dabei so einzustellen, daß die Gesamtmenge an weggeführter Luft konstant ist.

Der im Filter 18 ausgeschiedene Schadstoff gelangt in den Schadstoffsammelbehälter 20, der mittels einer Füllstandsanzeige 21 auf seinen Füllungsgrad hin überwacht wird. Hat die Schadstoffmenge das zulässige Maß erreicht, ist eine staubfreie Auswechslung des Schadstoffsammelbehälters möglich; allerdings kann anstelle des der einzelnen Absaugeinheit zugeordneten Schadstoffsammelbehälters auch eine mehrere Absaugeinheiten zusammenfassende Schadstoffabförderung vorgesehen sein.

Da nach den gesetzlichen Bestimmungen und Sicherheitsregeln die Menge des in einer Werkstatt zwischenzulagernden Schadstoffes auch von der Art des Schadstoffes abhängig ist, ist die Füllstandsanzeige so ausgelegt, daß sie das Schüttgewicht des jeweilig anfallenden Schadstoffs berücksichtigt, so daß der gesetzlichen Mengenbegrenzung entsprochen werden kann.

Eine besonders vorteilhafte Anwendung der erfindungsgemäßen Absaugeinrichtung ergibt sich im Bereich von Holzverarbeitungsmaschinen, bei denen erhebliche Mengen von Stäuben und Spänen anfallen, die abgesaugt werden müssen, zumal Holzstäube als krebserzeugend eingestuft worden sind. Die damit verbundenen gesetzlichen Auflagen lassen sich mit der erfindungsgemäßen Absaugeinrichtung besonders gut erfüllen. So enthält das Schalttableau 22 neben den Bedienungstastern auch ein Störmeldetableau, dessen Meldefelder als Taste ausgebildet sind, bei deren Betätigung ein denkbarer Fehler durch unterschiedliche Maßnahmen simuliert werden kann, so daß durch das dann gegebene Warnsignal die Funktion bzw. durch das nicht auftretende Warnsignal die Nicht-Funktion der Überwachungseinrichtung angezeigt wird. Hierbei ist die sicherheitstechnische Überwachung der Absaugeinrichtung verbessert, indem die Überprüfung der Störmeldungen nach Auslösung von Hand automatisch abläuft, ohne jeweils die Warneinrichtung auszulösen, jedoch diejenigen Funktionsteile der Absaugeinrichtungen erkennbar macht, an denen ein Störzustand festgestellt wird. Somit erlauben die kompakten erfindungsgemäßen Absaugeinrichtungen eine rasche und auch von Nicht-Fachleuten vorzunehmende Betriebskontrolle.

Allerdings ist die Anwendung der erfindungsgemäßen Absaugeinrichtung nicht auf die Absaugung bei Holzverarbeitungsmaschinen beschränkt, sondern ist für alle Gegebenheiten anwendbar, bei denen eine zentrale Schadstoffabsaugung an dezentralen Schadstofferfassungsstellen erforderlich ist.

Die in der vorstehenden Beschreibung, den Patentansprüchen, der Zusammenfassung und der Zeichnung offenbarten Merkmale des Gegenstandes dieser Unterlagen können einzeln als auch in beliebigen Kombinationen untereinander für die Verwirklichung der Erfindung in ihren verschiedenen Ausführungsformen wesentlich sein.

## Patentansprüche

1. Einrichtung zum Absaugen von Schadstoffen an wenigstens zwei Schadstofferfassungsstellen, umfassend wenigstens einen Ventilator und einen Schadstoffilter mit Schadstoffsammelbehälter bzw. Schadstoffübergabe, Verbindungsleitungen zwischen den Schadstofferfassungsstellen und der Absaugeinrichtung sowie eine Abluftwegfuhrung, **dadurch gekennzeichnet,** daß Ventilator (15), Schadstoffilter (18) und Schadstoffsammelbehälter (20) bzw. Schadstoffübergabe eine Baueinheit bilden und die Baueinheit (10) mehrere Leitungsanschlüsse aufweist. an welche zugeordnete Schadstofferfassungsstellen (11) mit jeweils einzeln zugeordnete Verbindungsleitungen (12) unmittelbar angeschlossen sind.

2. Absaugeinrichtung nach Anspruch 1, **dadurch gekennzeichnet,** daß die Verbindungsleitungen (12) im Inneren des Gehäuses (10) in einen Sammeltrichter (13) münden, an welchem der Ventilator (15) anliegt.

3. Absaugeinrichtung nach Anspruch 1 oder 2, **dadurch gekennzeichnet,** daß in der Baueinheit (10) zwischen Sammeltrichter (13) und Schadstoffilter (18) ein Vorabscheider (16) angeordnet ist, wobei Ventilator (15) und Vorabscheider (16) zu einer Einheit zusammengefaßt und an den Sammeltrichter (13) angeschlossen sind.

4. Absaugeinrichtung nach einem der vorhergehenden Ansprüche, **dadurch gekennzeichnet,** daß die Übergänge von den Verbindungsleitungen (12) in den Sammeltrichter (13) mittels Verschlußorganen (14) schließ- und öffenbar sind, wobei vorzugsweise die Verschlußorgane (14) von den Schadstofferfassungssteilen (11) ansteuerbar sind.

5. Absaugeinrichtung nach einem der vorhergehenden Ansprüche, **dadurch gekennzeichnet,** daß der Ventilator (15) in seiner Leistung in Abhängigkeit von der Zahl der zugeschalteten Schadstofferfassungsstellen (11) regelbar ist.

6. Absaugeinrichtung nach Anspruch 5, **dadurch gekennzeichnet,** daß die Leistungsansteuerung des Ventilators (15) von den Schadstofferfassungsstellen (11) und/oder von den Verschlußorganen (14) und/oder durch den Unterdruck im Sammeltrichter (13) erfolgt.

7. Absaugeinrichtung nach einem der vorhergehenden Ansprüche, **dadurch gekennzeichnet,** daß zwei Abluftleitungen (19) für den Fort- bzw. Rückluftbetrieb vorgesehen sind, die vorzugsweise mittels eines einzigen Verschlußorgans (17) so bedienbar sind, daß in den zwei Endlagen des Verschlußorgans (17) jeweils eine Abluftleitung (19) offen und die andere geschlossen ist und daß dem Verschlußorgan (17) vorzugsweise auch Zwischenstellungen derart zuordenbar sind, daß der jeweilige Öffnungsquerschnitt beider Abluftleitungen (19) konstant gehalten ist.

8. Absaugeinrichtung nach einem der vorhergehenden Ansprüche, **dadurch gekennzeichnet,** daß in dem Gehäuse (10) eine gewichtsabhängige Füllstandsanzeige (21) angeordnet ist.

9. Absaugeinrichtung nach einem der vorhergehenden Ansprüche, **dadurch gekennzeichnet,** daß die Baueinheit zusammen mit der Abluftwegführung in einem schallgedämpften Gehäuse (10) untergebracht ist und daß vorzugsweise das untere Rohr des Sammeltrichters (13) als Schalldämpfer ausgebildet ist und/oder vorzugsweise die Abluftleitungen (19) mit Schalldämpfern versehen sind.

10. Absaugeinrichtung nach einem der vorhergehenden Ansprüche, **dadurch gekennzeichnet,** daß sie für die Schadstoffabsaugung bei Holzverarbeitungsmaschinen Verwendung findet.
